# DEMANDE DE BREVET EUROPEEN

(11) **EP 4 745 342 A1**
(43) Date de publication de la demande: **20.05.2026**
(21) Numéro de dépôt: 25214723.6
(22) Date de dépôt: 10.11.2025
(51) Int. Cl.: E04H 4/08

(54) **VOLET DE SÉCURITÉ AMÉLIORÉ POUR LE BASSIN D'UNE PISCINE**

(30) Priorité: 18.11.2024 FR 2412585
(71) Demandeur: Diffusion Equipements Loisirs, 35530 Brécé (FR)
(72) Inventeur: CHAMPION, Eric, 35770 VERN SUR SEICHE (FR)
(74) Mandataire: Cabinet Netter

(57) **Abrégé**

Un volet de sécurité pour un bassin, en particulier le bassin d'une piscine, comprend un tablier et un mât d'enroulement (51) pour ce tablier. Le mât d'enroulement (51) présente une surface active (53) généralement cylindrique, sur laquelle s'enroule au moins un tronçon d'extrémité du tablier. Le volet (1) comprend en outre au moins un agencement à entretoise (43) qui s'intercale entre le mât d'enroulement (51) et le tablier à l'enroulement de ce dernier. L'agencement à entretoise (43) est agencé de manière à maintenir un second tronçon du tablier, adjacent au tronçon d'extrémité, à distance de la surface active (53) du mât d'enroulement (51).

## Description

L'invention concerne un volet de sécurité pour un bassin, en particulier le bassin d'une piscine, et plus particulièrement encore d'une piscine privative.

Les piscines privatives comprennent presque toujours des équipements de protection du bassin, destinés à éviter les accidents, notamment les noyades. Les règles de sécurité sont strictes. Généralement, les piscines privatives sont équipées de l'un au moins des dispositifs suivants, à fonction de sécurité : une couverture destinée à recouvrir l'essentiel de la surface de l'eau, une barrière interdisant l'accès au bassin, une alarme, de type immersion, qui se déclenche en cas de chute dans le bassin, ou périmétrique, qui se déclenche lorsqu'on approche de ce bassin, un abri disposé au-dessus du bassin et dont l'accès conditionne l'accès au bassin.

Les couvertures de sécurité comprennent notamment les volets. Un volet comprend classiquement un panneau flottant destiné à recouvrir le bassin. Un tel panneau peut être appelé "tablier" dans la technique, ou encore "rideau". Ce tablier, dont la forme générale correspond au bassin, est constitué de lames élémentaires, aptes à flotter à la surface de l'eau et assemblées les unes aux autres de manière articulée. Un exemple de volet de ce type, comprenant des lames creuses, est décrit dans EP 1 233 125 A1. Un autre exemple de volet de ce type, comprenant des lames pleines, est divulgué par WO 2007/112821 A1.

Généralement, le volet comprend en outre un dispositif mécanique qui permet de déployer le tablier sur le bassin et de le retirer de ce dernier, en particulier par déroulement et enroulement. On parle parfois "d'enrouleur" dans la technique. Cet enrouleur comprend une longue pièce profilée, que l'on appelle "mât" dans la technique, et qui est montée à rotation sur un châssis ou analogue, ainsi que, le plus souvent du moins, un entraînement à moteur apte à mettre le mât d'enroulement en rotation par rapport au châssis. L'enrouleur est généralement disposé à proximité d'un bord du bassin, le bord proximal, au moins lorsqu'il s'agit de déployer le tablier ou de le retirer. L'enrouleur est alors disposé de telle manière que son mât s'étende le long du bord proximal du bassin.

L'enrouleur est relié au tablier, généralement à proximité d'une lame d'extrémité de celui-ci.

Un mât d'enroulement présente une surface active généralement cylindrique, sur laquelle viennent s'enrouler les lames élémentaires voisines de l'extrémité et correspondant à au moins un tronçon d'extrémité du tablier. Les lames élémentaires suivantes, correspondant à un tronçon adjacent du tablier, viennent s'enrouler sur les lames du tronçon d'extrémité, et ainsi de suite jusqu'à enroulement complet du tablier sur le mât.

Un tel volet est généralement conçu de manière à présenter au moins une position de sécurité, dans laquelle le volet est capable d'empêcher toute immersion, volontaire ou accidentelle, d'un enfant, au moins jusqu'à un certain âge (typiquement, cinq ans). Dans cette position de sécurité, le tablier se trouve le plus souvent déployé à la surface du bassin et attaché à ce dernier, généralement au voisinage du bord proximal du bassin et du bord opposé, le bord distal.

Pour attacher le tablier au bassin, on utilise habituellement un ou plusieurs dispositifs d'accrochage, dont une partie au moins est fixée au bassin, au voisinage du bord distal ou proximal, et une autre embarquée sur le tablier, au voisinage d'une extrémité de ce dernier en regard du bord en question, ces parties étant aptes à s'engager mutuellement dans une position de retenue : l'extrémité avant du tablier est retenue au bord distal du bassin, l'extrémité arrière au bord proximal.

On connaît des volets dont le tablier présente, à l'une au moins de ses extrémités, au moins une lame articulée au reste du tablier et formée à partir d'un profilé dont l'épaisseur est sensiblement supérieure à l'épaisseur de la plupart des profilés des autres lames qui constituent ce tablier. C'est le cas, par exemple, lorsqu'on souhaite renforcer cette lame d'extrémité afin qu'en cas de chute, l'extrémité du tablier ne s'écarte du bord du bassin. Ce peut être aussi le cas lorsqu'il s'agit d'intégrer, dans cette lame d'extrémité, la partie embarquée des dispositifs d'accrochage, notamment de dispositifs à accrochage automatique. C'est encore le cas, comme dans FR 2 997 982 A1, lorsque les lames d'un tronçon d'extrémité du tablier sont destinées à former un plan de marche.

La Demanderesse a constaté que lorsqu'une ou plusieurs de ces lames d'épaisseur supérieure aux lames du reste du tablier viennent s'enrouler sur la surface active du mât, un balourd est généré, lequel nuit au bon fonctionnement de l'enrouleur. Le tronçon d'extrémité du tablier présente une surépaisseur, qui décale l'axe d'inertie de la partie enroulée du tablier de l'axe de rotation du mât. Ce décalage peut en outre augmenter à mesure que l'enroulement progresse.

Le balourd ainsi généré provoque un couple tantôt résistant tantôt entraînant sur le moteur de l'enrouleur, au point d'entraîner un bruit de fonctionnement anormal et de réduire la durée de vie du moteur.

Outre ce balourd, la présence d'une ou plusieurs lames d'épaisseur supérieure dans le tronçon d'extrémité du tablier provoque un enroulement irrégulier du tablier autour du mât, qui s'accompagne entre autres choses d'un désagrément esthétique.

Toujours selon les constatations de la Demanderesse, l'existence d'un balourd sur la partie enroulée du tablier n'est pas limitée à la présence d'une ou plusieurs lames d'épaisseur supérieure. Dans certains volets, le tablier est divisé en une portion principale et une portion secondaire. Un ensemble de liaison, par l'intermédiaire duquel le tablier est relié à l'enrouleur, est attaché à la fois à la portion principale et à la portion secondaire, au voisinage d'extrémités de ces portions en regard l'une de l'autre. Dans les volets de ce type, la portion secondaire vient s'enrouler sur la surface active du mât, en se repliant sous une partie de la portion principale. Il en résulte généralement un balourd provoqué par une surépaisseur locale sur le mât de l'enrouleur, là où les lames de la portion secondaire se trouvent sous des lames de la portion principale, et un enroulement irrégulier du tablier.

En outre, dans certains volets, cette partie secondaire du tablier peut présenter une ou plusieurs lames d'épaisseur supérieure à l'épaisseur des lames de la partie principale. Cela aggrave le balourd et l'irrégularité de l'enroulement.

La Demanderesse a cherché à améliorer la situation, et en particulier à réduire le balourd du tablier lors de l'enroulement de ce dernier.

On propose un volet de sécurité pour un bassin, en particulier le bassin d'une piscine, du type comprenant un tablier et un mât d'enroulement pour ce tablier. Le mât d'enroulement présente une surface active généralement cylindrique, sur laquelle s'enroule au moins un tronçon d'extrémité du tablier. Le volet comprend en outre au moins un agencement à entretoise qui s'intercale entre le mât d'enroulement et le tablier à l'enroulement de ce dernier. L'agencement à entretoise est agencé de manière à maintenir un second tronçon du tablier, adjacent au tronçon d'extrémité, à distance de la surface active du mât d'enroulement.

Le tronçon d'extrémité s'enroule sur la surface active du mât d'enroulement. Pour l'essentiel, il n'y a rien entre ce tronçon d'extrémité et la surface active du mât d'enroulement. Le second tronçon s'enroule lui, en partie au moins, sur l'agencement à entretoise intercalé entre la surface active du mât et le tablier. Entre la surface active et une partie au moins du second tronçon, on trouve l'agencement à entretoise qui vient combler, le cas échéant, une différence d'épaisseur avec l'enroulement du tronçon d'extrémité.

Le volet proposé permet de réduire le balourd du tablier à l'enroulement de ce dernier. En outre, le premier tour d'enroulement de ce tablier est réalisé selon un rayon sensiblement constant.

Des caractéristiques optionnelles de l'invention, complémentaires ou de substitution, sont énoncées ci-après :
- l'agencement à entretoise comprend une ou plusieurs entretoises élémentaires et ces entretoises élémentaires s'intercalent entre le mât d'enroulement et le second tronçon du tablier sur une zone de la surface active du mât opposée au tronçon d'extrémité du tablier ;
- l'agencement à entretoise comprend un jeu d'entretoises élémentaires et ces entretoises élémentaires se répartissent le long de la surface active et/ou sur une portion angulaire de cette surface ;
- certaines au moins des entretoises élémentaires dudit jeu se répartissent en un ou plusieurs alignements, et chaque alignement s'étend selon une direction axiale de la surface active ;
- les alignements se répartissent de manière sensiblement égale angulairement sur une portion de la surface active ;
- les entretoises élémentaires de deux alignements voisins sont décalées les unes des autres selon la direction axiale de la surface active ;
- l'agencement à entretoise comprend au moins une surface généralement courbe, en partie au moins, et cette surface vient en contact avec la surface active du mât ou le second tronçon du tablier ;
- le second tronçon du tablier comprend une pluralité de lames articulées les unes aux autres et l'agencement à entretoise comprend une ou plusieurs entretoises élémentaires qui s'intercalent chacune entre une lame respective du second tronçon et la surface active du mât ;
- les entretoises élémentaires s'intercalent entre la surface active du mât et des lames respectives du second tronçon, ces lames respectives étant séparées les unes des autres par au moins une lame du second tronçon qui vient en regard de la surface active du mât ;
- l'agencement à entretoise est solidaire d'au moins l'un au moins parmi la surface active et le second tronçon du tablier ;
- l'agencement à entretoise est en partie au moins solidaire du mât d'enroulement ;
- l'agencement à entretoise est en partie au moins conformé d'un seul tenant avec le mât d'enroulement ;
- une partie au moins de l'agencement à entretoise est solidaire du second tronçon ;
- l'agencement à entretoise comprend un jeu d'entretoises élémentaires et ces entretoises élémentaires sont réparties en groupes, chaque groupe comprenant des entretoises élémentaires réparties sur une portion angulaire de la surface active, les différents groupes étant répartis le long de la surface active ;
- l'agencement à entretoise comprend une ou plusieurs entretoises élémentaires, chaque entretoise élémentaire présentant au moins une portion de base par l'intermédiaire de laquelle l'entretoise élémentaire est reliée au second tronçon du tablier.

On propose également un tablier de piscine comprenant un tronçon d'extrémité et un second tronçon adjacent au tronçon d'extrémité. Le tablier de piscine comprend au moins un agencement à entretoise solidaire du second tronçon.

On propose encore un tablier de piscine comprenant un tronçon d'extrémité destiné à s'enrouler sur la surface active d'un mât d'enroulement et un second tronçon adjacent au tronçon d'extrémité. Le tablier de piscine comprend au moins un agencement à entretoise, qui s'intercale entre le mât d'enroulement et le tablier à l'enroulement de ce dernier. L'agencement à entretoise est solidaire du second tronçon et destiné à maintenir le second tronçon du tablier à distance de la surface active.

On propose en outre un tablier de piscine comprenant une pluralité de lames articulées les unes aux autres, dans lequel certaines de ces lames sont équipées d'entretoises élémentaires.

On propose de plus un mât d'enroulement pour un volet de piscine, comprenant une surface active généralement cylindrique, au contact de laquelle un tronçon d'extrémité d'un tablier est apte à s'enrouler. Le mât d'enroulement comprend en outre au moins un agencement à entretoise destiné à s'intercaler entre la surface active et le tablier de manière à maintenir à distance de la surface active un second tronçon du tablier adjacent au tronçon d'extrémité, à l'enroulement du tablier.

On propose enfin un agencement à entretoise pour un volet de piscine, comprenant un corps destiné à s'intercaler entre une surface active généralement cylindrique d'un mât d'enroulement et un tablier comprenant un tronçon d'extrémité apte à s'enrouler autour du mât d'enroulement au contact de la surface active. Le corps est agencé de manière à maintenir à distance de la surface active un second tronçon du tablier adjacent au tronçon d'extrémité, à l'enroulement du tablier.

D'autres caractéristiques et avantages de l'invention apparaîtront à la lecture de la description détaillée ci-après, et des dessins annexés, sur lesquels :
- la figure 1 représente une vue de perspective d'un bassin de piscine équipé d'un volet de sécurité ;
- la figure 2 représente une vue en coupe transversale du bassin de la figure 1 ;
- la figure 3 représente une vue en coupe transversale du volet de la figure 1 avec une partie de son tablier enroulée autour d'un mât ;
- la figure 4 représente une vue en coupe transversale d'un volet selon l'invention, avec une partie de son tablier enroulée autour d'un mât ;
- la figure 5 représente une vue en perspective d'une coupe transversale du volet de la figure 4 ;
- la figure 6 est analogue à la figure 4, excepté que le tablier n'y est pas représenté ;
- la figure 7 est analogue à la figure 5, excepté que le tablier du volet est déroulé ;
- la figure 8 représente un détail du tablier de la figure 7 ;
- la figure 9 est analogue à la figure 4 et représente une variante de réalisation du volet de cette figure ;
- la figure 10 est analogue à la figure 7 et représente le volet de la figure 9 ;
- la figure 11 représente un détail du volet des figures 9 et 10 ;
- la figure 12 est analogue à la figure 4 et représente encore une autre variante de réalisation du volet de cette figure ;
- la figure 13 est analogue à la figure 4 et représente une autre variante de réalisation du volet de cette figure ;
- la figure 14 représente une vue en perspective d'une entretoise à l'état déplié selon un mode de réalisation de l'invention ;
- la figure 15 représente une vue de perspective de l'entretoise de la figure 14 à l'état plié ;
- la figure 16 représente en vue de perspective l'entretoise des figures 14 et 15 montée sur un mât d'enroulement ;
- la figure 17 représente une vue de perspective d'un mât d'enroulement pour un volet équipé d'une entretoise selon un autre mode de réalisation de l'invention ;
- la figure 18 représente en vue de perspective l'entretoise de la figure 17 ;
- la figure 19 représente une vue de perspective d'un mât d'enroulement pour un volet selon un autre mode de réalisation de l'invention.

Les dessins et la description ci-après contiennent, pour l'essentiel, des éléments de caractère certain. Ils pourront donc non seulement servir à mieux faire comprendre la présente invention, mais aussi contribuer à sa définition, le cas échéant.

Les figures ci-après représentent des modes de réalisation sans nécessairement être à l'échelle. Les dimensions des pièces représentées peuvent varier selon les différentes configurations de volet de piscine. À titre d'exemple, le diamètre d'un mât d'enrouleur est généralement compris entre 13 cm et 28 cm.

On fait référence aux figures 1 et 2.

Cette figure montre un bassin 3, par exemple d'une piscine privative, rempli d'eau ou similaire, avec des bords qui forment le contour du bassin 3. Ici, le bassin 3 présente un contour généralement rectangulaire.

Le bassin 3 est équipé d'un volet de sécurité 1. Ce volet 1 comprend un tablier 2, montré ici dans un état déployé, qui est configuré pour recouvrir la surface du bassin 3, d'un bord aux autres, en flottant. Le tablier 2 présente une forme correspondant sensiblement à celle du bassin 3. Par exemple, le tablier 2 est ici généralement rectangulaire.

Le tablier 2 est apte à être enroulé selon une direction propre, représentée ici par la flèche 21. Lorsque le tablier 2 présente une allure allongée, cette direction d'enroulement 21 correspond généralement à la direction longitudinale du tablier 2. C'est le cas ici, où le tablier 2 présente une allure généralement rectangulaire. En remplacement, le tablier 2 peut être réalisé de manière que sa direction d'enroulement 21 corresponde à une direction perpendiculaire à sa direction longitudinale, ou direction transversale.

Le volet 1 comprend en outre un dispositif de type enrouleur, adapté au tablier 2 et actionnable de manière à retirer le tablier 2 du bassin 3 par enroulement et à déployer le tablier 2 sur ce bassin 3 par déroulement.

L'enrouleur 5 comprend classiquement un mât d'enroulement 51, aussi appelé tambour dans la technique, monté sur un châssis (non représenté), à rotation autour d'un axe 52, qui correspond généralement à l'axe central du mât d'enroulement 51. Le cas échéant, le châssis peut être équipé de pieds. L'enrouleur peut comprendre en outre un actionneur (non représenté), configuré pour entraîner le mât d'enroulement 51 en rotation relativement au châssis. En particulier, l'actionneur peut comprendre un motoréducteur. En remplacement ou en complément, l'entraînement du mât d'enroulement 51 peut se faire manuellement.

Ici, l'enrouleur est de type hors sol, c'est-à-dire que l'enrouleur, du moins son mât 51, se trouve en hauteur par rapport à la surface de l'eau. Le mât 51 de l'enrouleur est disposé au moins partiellement au-dessus du bassin 3, au moins pour l'enroulement et le déroulement du tablier 2. En variante, l'enrouleur peut être de type immergé, c'est à dire que l'enrouleur, du moins son mât , se trouve sous la surface de l'eau. Généralement, l'enrouleur est alors installé dans un coffre.

L'enrouleur 5 est disposé à proximité d'un des bords du bassin 3, ou bord proximal 401, ici à gauche sur les figures 1 et 2. Le bassin 3 présente un bord opposé à ce bord proximal 401, le bord distal 402.

Ici, le tablier 2 comprend une première portion, ou partie principale 7, conformée de manière à couvrir une grande étendue de la surface du bassin 3 et une seconde portion, ou partie secondaire 9, conformée de manière à couvrir le reste de cette surface. La partie secondaire 9 et la partie principale 7 sont disposées l'une à la suite de l'autre selon la direction d'enroulement 21 du tablier 2. La partie principale 7 et la partie secondaire 9 sont conformées et dimensionnées chacune de manière à correspondre à la forme et la dimension du tablier 2 selon une direction transversale à la direction d'enroulement 21.

La partie principale 7 et la partie secondaire 9 du tablier 2 sont aptes chacune à s'enrouler suivant une direction propre respective. Cette partie principale 7 et cette partie secondaire 9 sont agencées l'une par rapport à l'autre de manière que leur direction d'enroulement respective s'étende suivant la direction d'enroulement 21 du tablier 2.

La partie principale 7 du tablier 2 présente une première extrémité, ou extrémité avant 15, qui se trouve à proximité du bord distal 402 lorsque le tablier 2 se trouve déployé sur le bassin 3. Cette extrémité avant 15 correspond à une extrémité du tablier 2 destinée à être attachée au bord distal 402 lorsque le volet 1 se trouve en position de sécurité. Lorsque le tablier 2 repose à la surface du bassin 3, y compris pendant son enroulement et son déroulement, l'extrémité avant 15 de la partie principale 7 se trouve en regard du bord distal 402 du bassin 3. Cette partie principale 7 présente en outre une seconde extrémité ou extrémité arrière 16, opposée à l'extrémité avant 15 selon la direction d'enroulement de la partie principale 7.

La partie secondaire 9 du tablier 2 présente une première extrémité, ou extrémité avant 17, qui se trouve à proximité du bord proximal 401 du bassin 3 lorsque le tablier 2 est déployé sur le bassin 3. Cette extrémité avant 17 correspond à une extrémité du tablier 2 destinée à être attachée au bord proximal 401 lorsque le volet 1 se trouve en position de sécurité. L'extrémité avant 17 de la partie secondaire 9 du tablier 2 et l'extrémité avant 15 de la partie principale 7 sont mutuellement opposées selon la direction d'enroulement 21 du tablier 2. Lorsque le tablier 2 repose à la surface du bassin 3, l'extrémité avant 17 de la partie secondaire 9 se trouve en regard du bord proximal 401 du bassin 3. La partie secondaire 9 du tablier 2 présente en outre une seconde extrémité, ou extrémité arrière 18, opposée à son extrémité avant 17 selon la direction d'enroulement de cette partie secondaire 9.

Le volet 1 comprend en outre un ensemble de liaison, agencé de manière à relier la partie principale 7 du tablier 2 d'une part et, d'autre part, la partie secondaire 9 de ce dernier à l'enrouleur 5. L'ensemble de liaison est agencé de manière à autoriser un pivotement de la partie principale 7 et la partie secondaire 9 du tablier 2 l'une par rapport à l'autre, au moins sur des zones voisines de leur extrémité arrière respective. L'ensemble de liaison est apte à relier fonctionnellement le tablier 2 à l'enrouleur 5. L'ensemble de liaison est agencé de manière qu'une mise en rotation du mât 51 de l'enrouleur 5 provoque concomitamment l'enroulement de la partie principale 7 et de la partie secondaire 9 du tablier 2, ou le déroulement, selon le sens de rotation du mât 51. Ici, l'ensemble de liaison s'attache à la partie principale 7 du tablier 2, au voisinage de l'extrémité arrière 16 de cette partie principale 7, et à la partie secondaire 9, au voisinage de l'extrémité arrière 18 de cette dernière, à chaque fois de manière articulée.

Ici, l'ensemble de liaison comprend une articulation 11 reliée d'une part à la partie secondaire 9 du tablier 2 et, d'autre part, à la partie principale 7 de ce dernier. L'articulation 11 est agencée de manière telle que la partie principale 7 et la partie secondaire 9 du tablier 2 soient libres de pivoter l'une par rapport à l'autre, au moins en des zones voisines de leur extrémité arrière respective. Ici, L'ensemble de liaison comprend en outre une pluralité de liens 6 répartis sur la longueur de l'enrouleur 5 pour relier avec capacité d'entraînement la partie principale 7 et la partie secondaire 9 du tablier 2 à l'enrouleur 5. Par exemple, chaque lien 6 est attaché d'une part au mât 51 de l'enrouleur 5 et, d'autre part, à l'articulation 11.

Le tablier 2 comprend ici une pluralité de lames articulées entre elles. La partie principale 7 du tablier 2 comprend une succession de lames élémentaires 70, disposées les unes à côté des autres selon la direction d'enroulement de la partie principale 7. Les lames élémentaires 70 occupent l'essentiel de la surface de la partie principale 7. Les lames élémentaires 70 sont assemblées les unes aux autres latéralement, à chaque fois par l'intermédiaire d'une articulation respective 74. Chaque articulation 74 autorise un débattement angulaire de deux lames élémentaires 70 adjacentes l'une par rapport à l'autre. Ce débattement confère à la partie principale 7 l'essentiel de sa capacité d'enroulement.

Ici, la partie principale 7 du tablier 2 comprend en outre une lame d'extrémité avant, ou lame avant 75, agencée au voisinage de l'extrémité en question. Cette lame avant 75 peut se monter sur une lame élémentaire 70 adjacente, en particulier par l'intermédiaire d'une articulation respective. La partie principale 7 comprend encore une lame d'extrémité arrière, ou lame arrière 76, agencée au voisinage de l'extrémité en question. Cette lame arrière 76 se monte sur une lame élémentaire 70 adjacente, en particulier par l'intermédiaire d'une articulation respective 74.

La partie secondaire 9 du tablier 2 comprend une lame d'extrémité avant, ou lame avant 97, agencée au voisinage de l'extrémité en question. Par exemple, la lame avant 97 de la partie secondaire 9 du tablier 2 est analogue à la lame avant de la partie principale 7. La partie secondaire 9 du tablier 2 comprend encore une lame d'extrémité arrière, ou lame arrière 98, agencée au voisinage de l'extrémité en question.

Ici, la lame arrière 98 de la partie secondaire 9 du tablier 2 est montée sur la lame avant 97 de cette partie, par exemple par l'intermédiaire d'une articulation respective 94. En variante, une ou plusieurs lames, en particulier du type des lames élémentaires 70 de la partie principale, peuvent être intercalées entre la lame avant 97 et la lame arrière 98.

Les lames élémentaires 70 de la partie principale 7, le cas échéant celles de la partie secondaire 9, la lame arrière 98 de cette partie secondaire 9, celle 76 de la partie principale et les lames avant 75 et 97 de ces parties peuvent comprendre chacune un tronçon de profilé généralement plat.

Les liens 6, ou du moins certains d'entre eux, relient l'articulation 11 au mât d'enroulement 5. En remplacement ou en complément, l'un au moins de ces liens 6 peut s'attacher à l'une des lames de la partie principale 7 du tablier 2, en particulier sa lame d'extrémité arrière 76, et/ou à l'une des lames de la partie secondaire 9, en particulier sa lame d'extrémité arrière 98.

Le volet 1 comprend au moins un premier mécanisme d'accrochage qui, une fois actionné, est apte à retenir le tablier 2 sur le bord distal 402 du bassin 3 et un second mécanisme d'accrochage, homologue du premier, pour retenir le tablier 2 sur le bord proximal 401 du bassin 3.

Le premier mécanisme d'accrochage est monté, en partie au moins, sur la partie principale 7 du tablier 2, au voisinage de l'extrémité avant 15 de cette dernière, tandis que le second mécanisme d'accrochage est en partie au moins installé sur la partie secondaire 9, au voisinage de l'extrémité avant 17 de cette dernière.

Le premier mécanisme d'accrochage et le second mécanisme d'accrochage comprennent ici chacun au moins un dispositif d'accrochage élémentaire 13 respectif. Ici, chacun de ces mécanismes comprend deux dispositifs élémentaires 13.

Ici, chaque dispositif élémentaire 13 comprend une partie embarquée 131, solidaire de la partie principale 7 du tablier 2 ou de sa partie secondaire 9, et une partie fixe 132, attachée au bord distal 402 ou au bord proximal 401 du bassin 3. La partie embarquée 131 de chaque dispositif élémentaire 13 est apte à venir en prise avec la partie fixe 132 de ce dernier afin de retenir le tablier 2 au bassin 3.

L'actionnement du premier ou du second mécanisme d'accrochage correspond à l'actionnement de chacun des dispositifs élémentaires 13 de ce mécanisme. L'actionnement d'un dispositif élémentaire 13 implique en particulier la venue en prise mutuelle de sa partie embarquée 131 et de sa partie fixe 132.

Le premier mécanisme d'accrochage est de type à actionnement automatique. Ce premier mécanisme s'actionne sans nécessiter d'intervention humaine directe, à tout le moins pour la venue en prise des parties embarquées 131 avec les parties fixes 132, comme résultat d'un appui de la partie principale 7 du tablier 2 contre le bord distal 402 du bassin 3. Un tel appui se produit au déploiement du tablier 2, lorsque la partie principale 7 du tablier 2 accoste le bord distal 402 du bassin 3. De manière non limitative, ce premier mécanisme d'accrochage comprend par exemple un ou plusieurs dispositifs du type décrit dans FR 3 098 536 A1 ou encore EP 2 682 540 A2 en tant que dispositifs élémentaires 13. Le second mécanisme d'accrochage est également de type à actionnement automatique. Ce second mécanisme s'actionne sans nécessiter d'intervention humaine, comme résultat d'un appui de la partie secondaire 9 du tablier 2 contre le bord proximal 401 du bassin 3.

En particulier, comme cela est montré schématiquement sur la figure 1, la partie embarquée 131 de certains au moins des mécanismes d'accrochage 13 peut être intégrée à la lame avant 75 de la partie principale 7 du tablier 2, ou à la lame d'extrémité avant 97 de la partie secondaire 9.

On fait référence à la figure 3.

Le mât d'enroulement 51 présente une surface active 53 généralement cylindrique dont l'axe correspond à l'axe de rotation 52 du mât 51. Le mât d'enroulement 51 est par exemple réalisé à partir d'un un tube cylindrique en aluminium, par exemple obtenu par filage. La surface active 53 du mât 51 correspond à la surface extérieure du mât 51.

La partie secondaire du tablier est enroulée sur une portion de la surface active 53 du mât 51 correspondant, de manière circonférentielle, à un arc de cercle et, axialement, à la longueur des lames élémentaires de cette partie secondaire. La partie secondaire du tablier se trouve à proximité de cette surface active 53, sans qu'une autre partie du tablier se trouve entre la partie secondaire et la surface active 53. La partie secondaire est en regard de la surface active 53 du mât d'enroulement 51.

Les lames élémentaires de cette partie secondaire, ici sa lame avant 97 et sa lame arrière 98, se trouvent au contact de la surface active 53 du mât d'enroulement 51. Par exemple, ce contact se fait ici par l'intermédiaire d'une face supérieure 31 de ces lames, c'est-à-dire une face de ces lames opposée à la face destinée à reposer contre la surface de l'eau un fois le tablier déployé.

Une portion de la partie principale du tablier adjacente à la partie secondaire de ce dernier est enroulée sur cette partie secondaire, puis sur ce qui reste de la surface active 53 du mât d'enroulement 51. Cette portion de la partie principale du tablier comprend la lame arrière 76 et une succession de lames élémentaires 70-i, l'indice i variant ici de 1 à 8. Certaines au moins des lames élémentaires 70-i de cette portion adjacente se trouvent en contact avec une ou plusieurs des lames élémentaires de la partie secondaire du tablier.

Par exemple, la lame arrière 76 de la partie principale du tablier est ici enroulée sur la lame arrière 98 de la partie secondaire du tablier. La lame élémentaire 70-1 de la partie principale du tablier adjacente à la lame arrière 76 est enroulée sur la lame avant 97 de la partie secondaire du tablier, et en contact avec celle-ci. Ce contact se fait par l'intermédiaire des faces inférieures des lames, c'est-à-dire la face de ces lames destinée à reposer sur la surface de l'eau un fois le tablier déployé.

La portion suivante, selon la direction d'enroulement du tablier, de la partie principale du tablier est enroulée sur ce qui reste de libre de la surface active 53 du mât d'enroulement 51, partiellement en contact avec cette surface. Les lames 70-3 à 70-7 de cette portion suivante sont enroulées sur la surface active 53. Certaines lames, ici 70-4 à 70-6, sont en contact avec cette surface active 53, d'autres non, par exemple 70-2 et 70-7. Cela correspond à un premier tour d'enroulement du tablier sur le mât 51.

Après cette portion correspondant au premier tour d'enroulement, le reste de la partie principale du tablier s'enroule sur lui-même. Les lames élémentaires du reste du tablier s'enroulent d'abord sur les lames 76 et 70-1 à 70-8 de la portion enroulée au premier tour, puis sur les lames élémentaires suivantes.

Là où la partie principale du tablier est enroulée sur la partie secondaire de celui-ci, se créée une surépaisseur radiale de l'enroulement sur un secteur angulaire du mât 51 correspondant à l'enroulement de la partie secondaire sur la surface active 53 du mât 51.

Sur une révolution du mât 51 correspondant à un premier tour d'enroulement du tablier autour de la surface active 53 du mât 51, on enroule la lame avant 97 et la lame arrière 98 de la partie secondaire du tablier, la lame arrière 76 de la partie principale et les lames élémentaires adjacentes de la partie principale, ici les lames référencées 70-1 à 70-8. Comme suite à cette révolution, on trouve dans le premier tour d'enroulement du tablier une superposition de la lame avant 97 de la partie secondaire du tablier et d'une lame 70-1 de la partie principale, tandis que, sur une portion diamétralement opposée de l'enroulement, on trouve une unique lame 70-5 de la partie principale.

Cette surépaisseur décale sensiblement l'axe d'inertie de la partie enroulée du tablier de l'axe de rotation 51 du mât 5. Ce décalage correspond à un balourd, qui est susceptible d'influer négativement sur le fonctionnement du moteur de l'enrouleur. En particulier, à chaque tour, le balourd provoque un couple tantôt résistant tantôt entraînant sur le moteur de l'enrouleur.

La surépaisseur en question engendre en outre un défaut de circularité à l'enroulement du tablier. L'enroulement prend une allure générale ovoïde. Cette allure de l'enroulement provoque, sur chaque tour, un couple variable sur le moteur tantôt élevé, tantôt faible. À chaque instant, une partie du couple exercé sur le moteur correspond sensiblement au couple engendré par le poids de la portion de tablier soulevée, entre le mât et la surface de l'eau. En cas d'enroulement ovoïde, le rayon d'enroulement augmente et diminue sur un même tour, selon la position de la surépaisseur. Il en est de même du couple qui s'exerce sur le moteur.

Dans le cas montré ici, la lame avant 97 de la partie secondaire du tablier comprend un profilé dont l'épaisseur est sensiblement supérieure à l'épaisseur des profilés des autres lames du tablier, en particulier de la lame arrière 98 de cette partie secondaire, de la lame arrière 76 de la partie principale et des lames élémentaires 70-i de cette partie. Cela augmente encore le décalage de l'axe d'inertie et le balourd.

Par exemple ici, la lame avant 97 de la partie secondaire du tablier présente une épaisseur supérieure aux autres lames élémentaires 70-i. Cette épaisseur est voisine du double de l'épaisseur des lames élémentaires 70-i de la partie principale, par exemple pour obtenir une lame renforcée.

Ici, dans le premier tour d'enroulement du tablier, une portion du tablier s'enroule sur la surface active 53 du mât 51.

Sur ce premier tour, on trouve une épaisseur d'enroulement correspondant sensiblement à trois fois l'épaisseur d'une lame élémentaire 70-i là où les lames élémentaires référencées 70-1 et 70-2 s'enroulent sur la lame d'extrémité avant 97. Cette épaisseur correspond à l'épaisseur de la lame avant 97 augmentée de celle d'une des lames élémentaires 70-i de la partie principale. Dans une zone diamétralement opposée, la partie principale du tablier est directement en contact avec la surface active 53. Là, l'enroulement présente une épaisseur correspondant à l'épaisseur d'une lame élémentaire 70-i. Sur le premier tour, puis sur les tours suivants, l'épaisseur de l'enroulement varie. Au voisinage de la partie secondaire 9, on trouve à chaque fois un point d'enroulement haut.

En pratique, du fait de la rigidité et de la largeur des lames élémentaires 70-i, l'épaisseur d'enroulement la plus importante peut être décalée par rapport à la partie secondaire 9. Par exemple ici, sur le premier tour, le point de l'enroulement le plus éloigné de l'axe du mât 51 se trouve à proximité de l'articulation entre les lames référencées 70-7 et 70-8. Le deuxième point le plus éloigné se trouve sur la lame référencée 70-2.

On fait référence aux figures 4 à 6.

La figure 4 montre l'enroulement d'une portion de tablier analogue à la figure 3.

Ici, le volet comprend une pluralité d'entretoises élémentaires 43 qui sont intercalées chacune entre le mât d'enroulement 51 et le tablier à l'enroulement de ce dernier. Ces entretoises élémentaires 43 maintiennent conjointement une portion de la partie principale du tablier à distance de la surface active 53 du mât d'enroulement 51.

La partie secondaire 9 correspond à un tronçon d'extrémité du tablier 2, tandis que ladite portion de la partie principale 7 correspond à un second tronçon du tablier 2 adjacent au tronçon d'extrémité du tablier 2.

Ici, les entretoises élémentaires 43 sont intercalées entre la surface active 53 du mât d'enroulement 51 et certaines au moins des lames élémentaires 70-i de la partie principale du tablier.

Les entretoises élémentaires 43 sont configurées de manière à maintenir la partie principale du tablier, en particulier ses lames élémentaires 70-i, à une distance de la surface active 53 du mât d'enroulement 51 sensiblement égale sur le premier tour d'enroulement du tablier. On obtient ainsi un premier tour d'enroulement du tablier à peu près circulaire.

Les entretoises élémentaires 43 sont disposées de manière à maintenir à distance de la surface active 53 du mât d'enroulement 51 la partie principale du tablier, là où cette partie principale s'enroule sur cette surface active 53, et non sur la partie secondaire du tablier.

Une partie au moins des entretoises élémentaires 43 est répartie sur une portion circonférentielle de la surface active 53 du mât d'enroulement 51 distincte de celle sur laquelle la partie secondaire du tablier est enroulée. Les entretoises élémentaires 43 sont réparties sur la circonférence de la surface active 53 laissée libre par la partie secondaire du tablier. On permet à la partie principale du tablier de s'enrouler de manière sensiblement circulaire, au moins sur le premier tour d'enroulement. Cela permet également de rapprocher l'axe d'inertie du tablier enroulé de l'axe de rotation 52 du mât 51.

Par exemple, les entretoises élémentaires 43 sont réparties en plusieurs alignements, et chaque alignement s'étend sensiblement selon une direction axiale de la surface active 53 du mât 51. Les alignements en question peuvent être sensiblement équirépartis angulairement sur une portion de la surface active 53 du mât d'enroulement 51.

Comme illustré sur les figures 5 et 6, les entretoises élémentaires 43 peuvent également être réparties axialement sur la portion de la surface active 53 du mât d'enroulement 51 laissée libre par les lames de la partie secondaire. On répartit ainsi l'effort du tablier sur les entretoises de l'agencement à entretoise. On réduit aussi l'importance de la déformation en flexion du tablier. Sur la figure 6, le tablier n'est pas représenté afin de mieux illustrer la disposition des entretoises élémentaires 43. Ici, les entretoises élémentaires 43 sont réparties en trois groupes. Les entretoises élémentaires 43 de chaque groupe sont réparties circonférentiellement autour de la surface active 53. Les groupes sont répartis axialement le long de la surface active 53.

Le nombre de groupes peut être adapté selon la longueur du mât 51. Le nombre d'entretoises élémentaires 43 dans chaque groupe peut être adapté notamment selon le diamètre du mât 51.

Les entretoises élémentaires 43 sont réparties entre la surface active 53 du mât d'enroulement 51 et la partie principale du tablier, axialement et circonférentiellement.

Les entretoises élémentaires 43 forment un agencement qui agit sur une partie seulement de la surface active 53 du mât 51, à savoir la partie laissée libre par les lames de la partie secondaire du tablier. Ici, cet agencement est actif sur la portion de la surface active 53 du mât d'enroulement 51 sur laquelle s'enroule les lames élémentaires référencées 70-3 à 70-8.

À l'enroulement du tablier, les entretoises élémentaires 43 s'intercalent entre la partie de la surface active 53 du mât d'enroulement 51 en regard de la partie principale du tablier, tandis que le reste de cette surface active 53 se trouve en regard de la partie secondaire.

En variante, le volet peut comprendre une unique entretoise configurée de manière à agir sur la portion de la surface active 53 du mât d'enroulement 51 laissée libre par les lames de la partie secondaire, c'est-à-dire pour y maintenir à distance de la surface active 53 du mât 51 la partie principale du tablier.

Ici, chaque entretoise élémentaire 43 présente une première face, ou face interne, agencée de manière à s'appuyer contre la surface active 53 du mât d'enroulement 51 et une seconde face, ou face externe, opposée à la première, et agencée de manière à s'appuyer une portion au moins de la partie principale du tablier, en particulier certaines au moins des lames qui la composent.

On fait référence aux figures 7 et 8.

Ici, chaque entretoise élémentaire 43 est solidaire de la partie principale du tablier, plus particulièrement d'une face inférieure 33 de cette partie, par l'intermédiaire de sa face externe. Il est plus facile de prévoir les zones du tablier nécessitant d'être éloignées de la surface active 53 que la partie de la surface active 53 sur laquelle ces zones vont s'enrouler. En fixant les entretoises élémentaires 43 sur le tablier, on facilite le positionnement de l'agencement à entretoise sur le volet. Les entretoises élémentaires 43 font saillie de la face inférieure 33 de la portion principale du tablier.

Plus particulièrement encore, chaque entretoise élémentaire 43 est ici solidaire d'une lame élémentaire 70-i de la partie principale du tablier. Chaque entretoise élémentaire 43 peut être fixée sur la face inférieure 33 de sa lame élémentaire 70-i respective.

Les entretoises élémentaires 43 peuvent être organisées en une pluralité de groupes, les entretoises élémentaires 43 de chaque groupe étant solidaire d'une lame élémentaire 70-i respective. Ici, par exemple, les entretoises élémentaires 43 sont regroupées par trois sur leur lame élémentaire 70-i respective. Le nombre d'entretoises élémentaires 43 par lame élémentaire 70-i est adapté en fonction de la largeur du tablier, c'est-à-dire de sa dimension dans une direction perpendiculaire à la direction d'enroulement.

Les entretoises élémentaires 43 se répartissent à l'enroulement du tablier sur une longueur de la surface active 53 du mât d'enroulement 51.

Ici, les entretoises élémentaires 43 sont en outre réparties sur des lames élémentaires 70-i mutuellement adjacentes. Ici, les entretoises élémentaires 43 sont réparties sur six lames élémentaires référencées 70-3 à 70-8. Le nombre de lames élémentaires équipées d'une ou plusieurs entretoises élémentaires 43 peut être adapté en fonction du diamètre de la surface active 53 du mât d'enroulement 51, de la place occupée par la partie secondaire du tablier et du pas des lames élémentaires.

Les entretoises élémentaires 43 se répartissent à l'enroulement du tablier sur la circonférence de la surface active 53 du mât d'enroulement 51 laissée libre par la partie secondaire du tablier.

À chaque fois, les entretoises élémentaires 43 d'une lame élémentaire 70-i se trouvent ici décalées longitudinalement par rapport aux entretoises élémentaires 43 des lames élémentaires adjacentes. Par exemple, les entretoises élémentaires 43 des lames élémentaires référencées 70-3, 70-5, 70-7 sont ici décalées par rapport aux lames élémentaires 70-4, 70-6 et 70-8. Cela évite des collisions entre entretoises élémentaires 43 voisines à l'enroulement du tablier.

Ici, chaque entretoise élémentaire 43 comprend une base 47 en correspondance de forme avec le tablier et une surface d'appui 42, opposée à la base 47. La base 47 appartient à la face externe de l'entretoise, tandis que la surface d'appui 42 appartient à sa face interne. Ici, chaque entretoise 43 comprend en outre un corps 12 sur lequel s'appuient la base 47 et la surface d'appui 42. À l'enroulement du tablier, le corps 12 de chaque entretoise s'intercale entre la surface active 53 du mât d'enroulement 51 et la partie principale du tablier, tandis que la base 47 s'appuie sur le tablier et la surface d'appui 42 contacte la surface active 53 du mât 51.

Une surface d'appui 42 arrondie permet de réaliser un appui linéique avec la surface active 53. Cela favorise l'enroulement circulaire.

Ici, le corps 12 de chaque entretoise élémentaire 43 présente un profil de demi disque. En variante, ce corps 12 peut présenter un profil en forme de disque tronqué, triangulaire ou polygonal.

La face externe de chaque entretoise élémentaire 43 présente ici une base 47 par l'intermédiaire de laquelle l'entretoise élémentaire 43 est reliée à sa lame élémentaire 70-i respective. La base 47 est en correspondance de forme avec cette lame élémentaire 70-i, du moins la face intérieure 33 de cette dernière.

On fait références aux figures 9 à 11.

Cette variante se distingue du mode de réalisation des figures 6 et 7 en ce que les entretoises élémentaires 43 sont réparties sur des lames élémentaires 70-i séparées les unes des autres par au moins une lame élémentaire 70-i dépourvue d'entretoise élémentaire. Ici, par exemple, les entretoises élémentaires 43 sont réparties sur les lames élémentaires référencées 70-4, 70-6 et 70-8. Les lames élémentaires référencées 70-3, 70-5 et 70-7 sont dépourvues d'entretoise élémentaire. Il s'agit là aussi d'un moyen d'éviter la collision mutuelle d'entretoises élémentaires 43 à l'enroulement du tablier.

Sur le premier enroulement, les lames élémentaires 70-i enroulées sur les entretoises élémentaire 43 sont maintenues à distance de la surface active 53 du mât 51 par ces entretoises élémentaires 43. C'est le cas ici des lames élémentaires référencées 70-4, 70-6 et 70-8 sur la figure 9. Ces lames élémentaires 70-i sont articulées à des lames élémentaires 70-i en regard du mât 51, c'est-à-dire sans entretoise élémentaire intercalée. C'est le cas des lames élémentaires 70-3, 70-5 et 70-7.

Les lames élémentaires 70-i en regard du mât 51 sont maintenues à distance de la surface active 53 par les autres lames élémentaires 70-i. Par exemple ici, les lames élémentaires référencées 70-5 et 70-7 sont maintenues à distance de la surface active 53 par les lames élémentaires référencées 70-4, 70-6 et 70-8. La lame élémentaire référencée 70-3 est maintenue à distance de la surface active 53 par les lames élémentaires référencées 70-2 et 70-4. La lame élémentaire 70-1 est maintenue à distance par la lame élémentaire référencée 70-2 et par l'articulation 11.

Cette disposition permet de limiter le nombre d'entretoises élémentaires 43 nécessaires pour maintenir une portion de la partie principale du tablier à distance de la surface active 53. Installer des entretoises élémentaires 43 en regard d'une lame élémentaire 70-i sur deux est suffisant puisque l'autre lame élémentaire 70-i bénéficie de l'effet de l'entretoise élémentaire 43.

Les entretoises élémentaires 43 des différentes lames sont ici alignées les unes par rapport aux autres. Ici, les entretoises élémentaires 43 sont réparties sur les lames élémentaires référencées 70-4, 70-6 et 70-8 de manière analogue. Les lames élémentaires référencées 70-4, 70-6 et 70-8 sont ainsi interchangeables.

On fait référence à la figure 12.

Cette variante se distingue du mode de réalisation des figures 6 et 7 et de celui des figures 9 à 11 en ce que le volet comprend des entretoises élémentaires 431 solidaires de la surface active 53.

Comme sur les modes de réalisation des figures 6 et 7, les entretoises élémentaires 431 sont réparties ici en trois groupes (un seul discernable sur la figure). Les entretoises élémentaires 431 de chaque groupe s'étendent circonférentiellement sur la surface active 53. Les groupes s'étendent axialement le long de la surface active 53.

Ici, chaque entretoise élémentaire 431 présente une première face, ou face interne, conformée avec la surface active 53 du mât d'enroulement 51 et une seconde face, ou face externe, opposée à la première, et agencée de manière à s'appuyer une portion au moins de la partie principale du tablier, en particulier certaines au moins des lames qui la composent.

Par comparaison avec le mode de réalisation précédent, chaque entretoise élémentaire 431 comprend également une base 471 et une surface d'appui 421 portées par un corps 121. Par contre, la base 471 appartient ici à la face interne de l'entretoise élémentaire 431, tandis que la surface d'appui 421 appartient à sa face externe. La base 471 est en correspondance de forme avec la surface active 53.

À l'enroulement du tablier, la base 471 s'appuie sur la surface active 53 du mât 51 et la surface d'appui 421 contacte le tablier.

Une surface d'appui 421 arrondie permet de réaliser un appui linéique avec les lames élémentaires 70-i du tablier, du moins la face intérieure 33 de ces dernières. Cela favorise l'enroulement circulaire.

Ici, le corps 121 de chaque entretoise élémentaire 431 présente un profil de disque tronqué. En variante, ce corps peut présenter un profil triangulaire ou polygonal.

On fait référence à la figure 13.

Dans cet autre mode de réalisation, le volet 1 peut comprendre une ou plusieurs entretoises élémentaires 431 réparties entre la surface active 31 du mât 51 et la partie principale du tablier sur une zone diamétralement opposée à la partie secondaire du tablier, de manière à rapprocher l'axe d'inertie du tablier enroulé de l'axe de rotation 52 du mât 51.

Dans ce mode de réalisation, le volet peut comprendre un ou deux alignements d'entretoises élémentaires 431, réparties le long du mât 51 de manière à répartir l'effort en flexion le long des lames élémentaires 70-i.

Ici, le volet comprend des entretoises élémentaires 431 réparties axialement sur une section angulaire réduite de la surface active 53, ici de l'ordre d'une à trois largeurs de lame élémentaire.

Dans cette variante, l'enroulement du tablier présente une forme ellipsoïdale. Cela permet d'équilibrer mécaniquement le tablier enroulé et de réduire le balourd en rapprochant l'axe d'inertie du tablier à l'axe de rotation 52 du mât 51.

Ici, les entretoises élémentaires 431 sont solidaires de la surface active 53 comme sur le mode de réalisation de la figure 11. En variante, les entretoises élémentaires disposées à l'opposé de la partie secondaire peuvent être solidaires du tablier, comme dans le mode de réalisation des figures 4 à 10.

On fait référence aux figures 14 à 16.

Dans cet autre mode de réalisation en variante, le volet comprend au moins une entretoise en forme de collier 143, solidaire de la surface active 53 du mât 51. Par exemple, le collier entretoise 143 peut être attaché à cette surface active 53 du mât 51. Le collier entretoise 143 s'étend circonférentiellement sur une partie la surface active 53 du mât 51 laissée libre par la partie secondaire du tablier. Le collier entretoise 143 présente une face interne en correspondance de forme avec la surface active 53 du mât 51 et une face externe conformée comme support pour certaines au moins des lames élémentaires 70-i de la partie principale du tablier.

Chaque collier entretoise 143 comprend ici une pluralité de créneaux 55 agencés les uns à la suite des autres dans la direction circonférentielle de surface active 53 du mât 51. Chaque créneau 55 présente une surface supérieure 59 qui coïncide avec la face supérieure du collier entretoise 143. Les créneaux 55 sont espacés les uns des autres et reliés entre eux par une portion de raccord 61 qui coïncide avec la face intérieure du collier 143. Les surfaces supérieures 59 des créneaux 55 sont destinées à être en contact avec la partie principale du tablier lorsque celui-ci est enroulé. Ici, les faces supérieures 59 sont généralement planes. En variante, les surfaces supérieures 59 pourraient être légèrement courbes. Les portions de raccord 61 forment des surfaces en contact avec la surface active 53 du mât 51. Chaque collier 143 peut adhérer au mât 51 par l'intermédiaire des portions de raccord 61. Ici, le collier entretoise 143 comprend deux rangées de créneaux 55. Les créneaux 55 sont ici équirépartis angulairement sur le secteur angulaire couvert par le collier 143.

Le collier 143 peut être réalisé en matière plastique, par injection.

Pour réaliser le collier 143, une bande à créneaux 144 rectiligne peut être réalisée à plat (cf. figure 14). La longueur de la bande à créneaux 144 dépend du diamètre du mât d'enroulement et de la portion angulaire de la surface active 53 à couvrir. À l'état rectiligne, les portions de raccord 61 sont coplanaires. La bande à créneaux 144 peut être découpée dans une bande plus longue de manière à faciliter la production des colliers 143.

La bande à créneaux 144 peut être déformée de manière à épouser la surface active 53 du mât 51 et former un collier 143. De cette manière, un collier 143 peut se monter sur des mâts d'enroulement 51 de différents diamètres.

Chaque collier 143 peut être vu comme comprenant une pluralité d'entretoises élémentaires, chacune formée d'un créneau 55, ces entretoises élémentaires étant réparties circonférentiellement sur la surface active 53 du mât 51. Un volet peut comprendre une pluralité d'entretoises 143 montées sur cette surface active 53 à distance les unes des autres selon la direction longitudinale du mât 51. Les colliers 143 sont alors répartis sur la longueur de la surface active 53 laissée libre par la partie secondaire du tablier.

On fait référence aux figures 17 et 18.

Cette variante se distingue du mode de réalisation des figures 14 à 16 en ce que le volet comprend un ou plusieurs colliers à entretoise 144 monoblocs et rigides.

Chaque collier entretoise 144 s'étend circonférentiellement sur une partie la surface active 53 du mât 51 laissée libre par la partie secondaire du tablier. Chaque collier entretoise 144 présente une face interne 62 en correspondance de forme avec la surface active 53 du mât 51 et une face externe 63 conformée comme support pour certaines au moins des lames élémentaires de la partie principale du tablier.

Ici, la face interne 62 est cylindrique. La face interne 62 présente un rayon correspondant à celui de la surface active 53. Ici, la face externe 63 est cylindrique. La différence de rayon entre la face externe 63 et la face interne 62 correspond sensiblement à l'épaisseur de la partie secondaire du tablier.

On fait référence à la figure 19.

Cette figure montre un mât d'enroulement à entretoise 151. Le mât 151 présente une surface active 53 qui s'étend selon une direction longitudinale du mât 151 et sur un premier secteur angulaire de ce mât 151. Le mât 151 présente en outre une surface d'entretoise 243 qui s'étend selon la direction longitudinale du mât à entretoise 151 et sur un second secteur angulaire de ce mât 151. La surface active 53 présente un rayon inférieur au rayon de la surface d'entretoise 243. La différence de ces rayons correspond sensiblement à la surépaisseur engendrée par la partie secondaire du tablier.

Le premier secteur angulaire présente une longueur d'arc correspondant à une largeur de la partie secondaire du tablier. Le second secteur angulaire correspond à un tour moins le premier secteur angulaire. Le second secteur angulaire est complémentaire du premier.

La surface active 53 est destinée à recevoir la partie secondaire du tablier, tandis que la partie principale de ce dernier va s'enrouler en partie au moins sur la surface d'entretoise 243. À l'enroulement du tablier, la partie principale du tablier s'enroule à distance de la surface active 53.

On a montré un volet comprenant un agencement à entretoise solidaire du mât d'enroulement et un volet comprenant un agencement à entretoise solidaire du tablier. On peut cependant envisager un volet comprenant un agencement à entretoise comprenant une partie solidaire du mât d'enroulement et une partie solidaire du tablier.

À fin de simplification, on a décrit un volet selon l'invention en relation avec un bassin au contour généralement rectangulaire, comme c'est le cas pour la plupart des piscines. Cependant, l'invention n'est pas limitée à cette forme de bassin. Il suffit que la forme et la dimension du tablier, en particulier de sa partie principale et de sa partie secondaire corresponde à la forme et la dimension du bassin.

On a décrit un volet selon l'invention comprenant un enrouleur hors sol. Cependant, l'invention n'est pas limitée à ce type d'enrouleur, mais peut également s'appliquer aux volets comprenant un enrouleur immergé. Dans ce cas, le premier tour d'enroulement peut présenter une allure sensiblement différente à ce qui a été décrit plus haut. Il se crée cependant un balourd, de manière analogue. Afin d'amoindrir ce balourd, on peut utiliser des entretoises analogues à celles décrites en relation avec un enrouleur hors sol, en ce qui concerne leur forme et leur position

On a décrit un volet comprenant un tablier à lames. L'invention s'applique également à un tablier pour l'essentiel dépourvu de lames, dès lors que ce tablier présente une extrémité telle qu'il se forme une surépaisseur à son enroulement. Il pourrait s'agir d'une couverture comprenant un tablier en toile souple articulée à des lames d'extrémité par exemple.

On a décrit un volet comprenant en tant que tronçon d'extrémité qui s'enroule sur la surface active du mât, une partie secondaire du tablier se repliant sous une portion de la partie principale. On pourrait cependant envisager un volet dépourvu de partie secondaire, comprenant par exemple une lame d'extrémité présentant une épaisseur supérieure au reste du tablier.

On a décrit un volet dans lequel des entretoises sont fixées soit au mât soit au tablier. On pourrait cependant envisager un volet dans lequel certaines entretoises sont fixées au mât et d'autres au tablier. On pourrait également envisager un volet dans lequel certaines au moins des entretoises s'intercalent entre le tablier et le mât lors de l'enroulement.

On a décrit un volet dans lequel les entretoises élémentaires sont réparties à la fois sur la longueur de la surface active du mât d'enroulement et sur une portion angulaire de cette surface active. L'invention peut être vue comme un volet comprenant plusieurs structures d'entretoise, actives chacune sur une portion angulaire de la surface active et réparties axialement le long de la surface active du mât.

Chaque structure d'entretoise peut être monobloc, comme dans le mode de réalisation de la figure 17, et/ou comprendre plusieurs entretoises élémentaires, comme sur la figure 4 par exemple. Les entretoises de chaque structure peuvent être réparties circonférentiellement sur la surface active

En variante, certaines au moins de ces structures peuvent être actives chacune axialement le long de la surface active du mât et être réparties circonférentiellement sur cette surface. Chaque structure peut être monobloc et/ou comprendre une pluralité d'entretoises élémentaires agencées de manière à former un alignement d'entretoises élémentaires ou fonctionnellement analogue.

## Revendications

1. Volet de sécurité pour un bassin, en particulier le bassin (3) d'une piscine, du type comprenant :
un tablier (2) ;
un mât d'enroulement (51) pour ce tablier (2), le mât d'enroulement (51) présentant une surface active (53) généralement cylindrique, sur laquelle s'enroule au moins un tronçon d'extrémité (9) du tablier (2),
**caractérisé en ce que** le volet (1) comprend en outre au moins un agencement à entretoise (43, 431, 143, 144, 243) qui s'intercale entre le mât d'enroulement (51) et le tablier (2) à l'enroulement de ce dernier, l'agencement à entretoise (43, 431, 143, 144, 243) étant agencé de manière à maintenir un second tronçon (7) du tablier (2), adjacent au tronçon d'extrémité (9), à distance de la surface active (53) du mât d'enroulement (51).

2. Volet selon la revendication 1, dans lequel l'agencement à entretoise (43, 431) comprend une ou plusieurs entretoises élémentaires (43, 431), et ces entretoises élémentaires s'intercalent entre le mât d'enroulement (51) et le second tronçon (7) du tablier (2) sur une zone de la surface active (53) du mât (51) opposée au tronçon d'extrémité (9) du tablier (2).

3. Volet selon l'une des revendications 1 et 2, dans lequel l'agencement à entretoise (43, 431, 143) comprend un jeu d'entretoises élémentaires (43, 431, 143), et ces entretoises élémentaires (43) se répartissent le long de la surface active (53) et/ou sur une portion angulaire de cette surface (53).

4. Volet selon la revendication 3, dans lequel certaines au moins des entretoises élémentaires (43, 431) dudit jeu se répartissent en un ou plusieurs alignements, et chaque alignement s'étend selon une direction axiale de la surface active (53).

5. Volet selon la revendication 4, dans lequel les alignements se répartissent de manière sensiblement égale angulairement sur une portion de la surface active (53).

6. Volet selon l'une des revendications 4 à 5, dans lequel les entretoises élémentaires (43, 431) de deux alignements voisins sont décalées les unes des autres selon la direction axiale de la surface active (53).

7. Volet selon l'une des revendications précédentes, dans lequel l'agencement à entretoise (43, 431, 143, 243) comprend au moins une surface généralement courbe (42), en partie au moins, et cette surface (42) vient en contact avec la surface active (53) du mât (51) ou le second tronçon (7) du tablier (2).

8. Volet selon l'une des revendications précédentes, dans lequel le second tronçon (7) du tablier (2) comprend une pluralité de lames (70) articulées les unes aux autres et l'agencement à entretoise (43, 143, 243) comprend une ou plusieurs entretoises élémentaires (43) qui s'intercalent chacune entre une lame (70) respective du second tronçon (7) et la surface active (53) du mât (51).

9. Volet selon la revendication 8, dans lequel les entretoises élémentaires (43, 431) s'intercalent entre la surface active (53) du mât (51) et des lames (70) respectives du second tronçon (7), ces lames respectives étant séparées les unes des autres par au moins une lame (70) du second tronçon (7) qui vient en regard de la surface active (43) du mât (51).

10. Volet selon l'une des revendications précédentes, dans lequel l'agencement à entretoise (43, 431, 143, 144, 243) est solidaire de l'un au moins parmi la surface active (53) et le second tronçon (7) du tablier (2).

11. Volet selon l'une des revendications précédentes, dans lequel l'agencement à entretoise (43, 431, 143, 243) est en partie au moins solidaire du mât d'enroulement (51), en particulier en partie au moins conformé d'un seul tenant avec le mât d'enroulement (51).

12. Volet selon l'une des revendications précédentes, dans lequel une partie au moins de l'agencement à entretoise (43) est solidaire du second tronçon (7).

13. Tablier de piscine comprenant :
un tronçon d'extrémité (9) destiné à s'enrouler sur une surface active (53) d'un mât d'enroulement (51) ;
un second tronçon (7) adjacent au tronçon d'extrémité (9) ;
**caractérisé en ce qu'**il comprend :
au moins un agencement à entretoise (43, 143, 243) qui s'intercale entre le mât d'enroulement (51) et le tablier (2) à l'enroulement de ce dernier, l'agencement à entretoise (43, 143, 243) étant solidaire du second tronçon (7) et destiné à maintenir à distance de la surface active (53) le second tronçon (7) du tablier (2).

14. Mât d'enroulement (51) de volet de piscine comprenant une surface active (53) généralement cylindrique, au contact de laquelle un tronçon d'extrémité (7) d'un tablier (2) est apte à s'enrouler,
**caractérisé en ce que** le mât d'enroulement (51) comprend en outre au moins un agencement à entretoise (43, 431, 143, 243) destiné à s'intercaler entre la surface active (53) et le tablier (2) de manière à maintenir à distance de la surface active (53) un second tronçon (7) du tablier (2) adjacent au tronçon d'extrémité (9), à l'enroulement du tablier (2).

15. Agencement à entretoise de volet de piscine, comprenant un corps (12) destiné à s'intercaler entre une surface active (53) généralement cylindrique d'un mât d'enroulement (51) et un tablier (2) comprenant un tronçon d'extrémité (9) apte à s'enrouler autour du mât d'enroulement (51) au contact de la surface active (53), le corps (12) étant agencé de manière à maintenir à distance de la surface active (53) un second tronçon (7) du tablier (2) adjacent au tronçon d'extrémité (9), à l'enroulement du tablier (2).
